# EUROPÄISCHE PATENTSCHRIFT

(11) **EP 1 311 173 B1**
(45) Veröffentlichungstag und Bekanntmachung des Hinweises auf die Patenterteilung: **10.08.2005**
(21) Anmeldenummer: 01962440.2
(22) Anmeldetag: 23.08.2001
(51) Int. Cl.: A45F 4/02

(54) **RÜCKENTRAGE**
BACKPACK
PORTE-PAQUETS A DOS

(30) Priorität: 23.08.2000 AT 6102000 U; 23.11.2000 AT 8642000 U
(43) Veröffentlichungstag der Anmeldung: 21.05.2003
(73) Patentinhaber: Wagner & Wagner OEG, 3340 Waidhofen/Ybbs (AT)
(72) Erfinder: WAGNER, Helene, A-3340 Waidhofen/Ybbs (AT); WAGNER, Johann, A-3340 Waidhofen/Ybbs (AT)
(74) Vertreter: Hübscher, Helmut, Dipl.-Ing.
(86) Internationale Anmeldenummer: PCT/AT2001/000274
(87) Internationale Veröffentlichungsnummer: WO 2002/015738

(56) Entgegenhaltungen:
- EP-A- 0 303 513
- WO-A-98/38891
- US-A- 5 303 975
- US-A- 5 957 349

## Beschreibung

Die Erfindung bezieht sich auf eine Rückentrage aus einem Stützgestell und einem Packbehälter, welches Stützgestell einen Klappsessel mit zwei in ihrer Grundform rechteckigen, im Bereich der Seitenholme verschwenkbar miteinander verbundenen Teilrahmen bildet, die aus einer flach zusammengeschwenkten Tragstellung in eine X-förmig geöffnete Sitzstellung aufklappbar sind.

Solche Rückentragen sind beispielsweise aus der AT 003 554 U, der US 5 303 975 A oder der US 4 773 574 A bekannt, wobei der Klappsessel selbst in seiner zusammengeklappten Tragstellung auch als Stützgestell dient und der Packbehälter direkt an den Teilrahmen des Klappsessels befestigt ist. Damit wird der Klappsessel in seiner geöffneten Sitzstellung sowohl vom Packbehälter als auch von der den Klappsessel benützenden Person belastet, was eine entsprechend stabile und damit schwerere Konstruktion des Stützgestells erfordert und Schwierigkeiten bei der Größenanpassung des Klappsessels an die sitzende Person einerseits und an ein möglichst kleines Packmaß anderseits mit sich bringt. Darüber hinaus lassen sich die Teilrahmen des Klappsessels in ihrer Form nur unzureichend auf ein bequem am Rücken zu tragendes Stützgestell abstimmen, wodurch die Rückentrage über eine längere Zeitspanne hinweg nur sehr beschwerlich zu tragen ist und beim Tragen häufig schmerzende Druckstellen u. dgl. auftreten.

Gemäß der EP 0 303 513 A wurde auch schon ein Tragrahmen für eine Rückentrage vorgeschlagen, der ebenfalls in einen Klappsessel umwandelbar ist, welcher Klappsessel aber eigene, aneinander angelenkte Teilrahmen bzw. Rahmenteile für die Fußteile, den Sitz, die Rückenlehne und die Armstützen aufweist, wodurch es zu einer recht aufwendigen Konstruktion kommt. Außerdem bildet der Klappsessel wiederum selbst auch das eigentliche Stützgestell für die Rückentrage und der Packbehälter muß an der Rückenlehne und einem Fußteil des Klappsessels befestigt sein. Auch hier wird die Forderung nach einer echten Traghilfe durch den einen Klappsessel bildenden Tragrahmen vernachlässigt und es sind verhältnismäßig große Abmessungen der entstehenden Rückentrage in Kauf zu nehmen.

Die bekannten Rückentragen stellen daher einen unbefriedigenden Kompromiß hinsichtlich der an eine Trage einerseits und an einen Klappsessel anderseits gestellten Anforderungen dar und ihre Abmessungen in zusammengeklappter Tragstellung sind durchwegs größer als sie beispielsweise bei einem Handgepäck für Flugreisen erlaubt wären, so daß diese Rückentragen als Flug-Handgepäck ungeeignet sind und ihr Einsatzbereich entsprechend beschränkt bleibt.

Eine Rückentrage gemäß dem Oberbegriff des Anspruchs 1 ist aus WO-A-9838891 bekannt geworden.

Der Erfindung liegt daher die Aufgabe zugrunde, eine Rückentrage der eingangs geschilderten Art zu schaffen, die sich durch ihren Tragekomfort beim Einsatz als Trage sowie durch ihre Bequemlichkeit beim Einsatz als Klappsessel auszeichnet und darüber hinaus mit vergleichsweise geringem Bauaufwand ein einfaches, robustes und doch funktionssicheres Stützgestell geringer Packmaße bietet.

Die Erfindung löst diese Aufgabe dadurch, daß das Stützgestell einen stehenden Tragrahmen umfaßt, an dem einerseits die Teilrahmen des Tragsessels angelenkt sind und an dem anderseits der Packbehälter lösbar befestigt ist, und daß der Tragrahmen einen höhenverstellbar geführten oberen Rahmenteil aufweist, der mit einer Rückenlehne für den Klappsessel ausgestattet ist und mit seinem Querholm einen Handgriff ergibt.

Dieser eigene Tragrahmen erlaubt es, die Funktionen des Stützgestells als eigentliche Trage einerseits und als Klappsessel anderseits voneinander zu trennen und sowohl Klappsessel als auch Traggestell jeweils für sich an die speziellen Anforderungen anzupassen, so daß ein angenehmer, bequemer Sitz und eine komfortable, die Last gut verteilende und ohne Druckstellen am Rükken abstützende Trage entstehen. Durch den höhenverstellbaren oberen Rahmenteil des Tragrahmens kann dabei die Rückenlehne des Klappsessels auf eine gewünschte Höhe abgestimmt und für einen entsprechenden Sitzkomfort gesorgt werden und außerdem erlaubt das Einschieben des Rahmenteils in den Tragrahmen ein geringes Packmaß einzuhalten, das damit die Abmessungen eines flugtauglichen Handgepäcks nicht überragt. Als Packbehälter lassen sich alle geeigneten Behälter, sei es ein Rucksack, eine Packtasche, ein Koffer od. dgl. verwenden, wobei es geeignete Befestigungsmittel zur Befestigung der Packbehälter am Tragrahmen gibt. Der Tragrahmen ist weiters mit Tragriemen od. dgl. zum rückenseitigen Aufnehmen der Rückentrage ausgestattet, doch können auch durchaus Tragriemen der Packbehälter, beispielsweise die Träger eines Rucksacks, als Tragriemen für die gesamte Rückentrage genützt werden.

Nach einer besonders vorteilhaften Ausgestaltung der Erfindung ist dem Tragrahmen eine an den Rahmenholmen über eine Schnellverbindung ansetzbare Tragplatte zugeordnet, die an der einen Seite, der Vorderseite, Halterungen für den Packbehälter und an der anderen Seite, der Rückseite, vorzugsweise Anlenkstellen für Traggurte aufweist. Auf dieser Tragplatte wird mittels geeigneter Halterungen der Packbehälter vormontiert und läßt sich dann zusammen mit der Tragplatte schnell und mühelos am Tragrahmen über geeignete Schnellverbindungen fixieren. Mit einem Griff ist die Rückentrage mit dem Packbehälter bestückt oder vom Packbehälter befreit, was beispielsweise sofort den Einsatz der Rückentrage nur als Sitz bei abgenommenem Behälter erlaubt. Dazu kommt noch, daß über die Tragplatte die verschiedensten Packbehälter montiert werden können, was vor allem für den Hersteller die Lagerhaltung und die Fertigung erleichtert. Nicht zuletzt bietet die Tragplatte durch die Anordnung zweckmäßiger Anlenkstellen die Möglichkeit, die Traggurte optimal zu positionieren, wodurch sich auch ein hoher Tragekomfort für die Rückentrage erzielen läßt.

Bildet die Tragplatte Seitenschenkel mit schalenförmig aufgebogenen Längsrändem zum Aufklipsen auf die Rahmenholme, entsteht eine sichere und leichtbedienbare Schnellverbindung, da durch die Eigenelastizität der Tragplatte, die beispielsweise aus Leichtmetall oder Kunststoff besteht, eine selbständig verrastende Plattenbefestigung zustande kommt.

Zur Verbesserung des Tragekomforts kann die Tragplatte an der Rückseite mit einer bequemen Polsterauflage versehen sein.

Sind der eine Teilrahmen unmittelbar und der andere Teilrahmen über Verbindungslaschen am Tragrahmen um Querachsen verschwenkbar gelagert, können auf konstruktiv einfache Weise die Relativbewegungen zwischen den Teilrahmen und dem Tragrahmen beim Aufklappen oder Zusammenklappen des Klappsessels berücksichtigt und ausgeglichen werden.

Zweckmäßig ist es, wenn der Tragrahmen unterhalb des Packbehälters einen vorkragenden, vorzugsweise einklappbaren Stützfuß aufweist, da der Stützfuß nicht nur die Aufnahme des Packbehälters erleichtert, sondern auch beim Aufstellen des Stützgestells eine erhöhte Standsicherheit gewährleistet.

Vorteilhafterweise trägt der in Sitzstellung bodenseits vom Tragrahmen abstehende Teilrahmen des Klappsessels am unteren Ende der Seitenholme Laufräder, so daß die Rückentrage in Tragstellung des Klappsessels mittels des durch den oberen Querholm des Tragrahmens gebildeten Handgriffes am Boden abrollend nachgezogen werden kann und nicht immer am Rücken getragen werden muß.

In der Zeichnung ist der Erfindungsgegenstand beispielsweise veranschaulicht, und zwar zeigen
- Fig. 1: eine erfindungsgemäße Rückentrage beim Einsatz als Sessel in Seitenansicht,
- Fig. 2: die Rückentrage in zusammengeklappter und zusammengeschobener Tragstellung ebenfalls in Seitenansicht, die
- Fig. 3: diese Rückentrage in Draufsicht sowie
- Fig. 4: eine zusammengeklappte und zusammengeschobene Rückentrage mit Tragplatte ohne montiertem Packbehälter in Vorderansicht und
- Fig. 5 und 6: die Tragplatte in Vorderansicht bzw. im Schnitt nach der Linie VI-VI der Fig. 5.

Eine Rückentrage 1 besteht aus einem Stützgestell 2 und einem Packbehälter 3, beispielsweise ein Koffer. Das Stützgestell 2 umfaßt einen stehenden Tragrahmen 4, an dem einerseits der Packbehälter 3 mittels geeigneter, nicht weiter dargestellter Befestigungsmittel befestigt und an dem anderseits ein Klappsessel 5 angelenkt ist. Der Klappsessel 5 weist zwei in ihrer Grundform rechteckige Teilrahmen 6, 7 auf, die im Bereich der Seitenholme 8, 9 um eine Querachse A verschwenkbar miteinander verbunden und aus einer flach zusammengeschwenkten Tragstellung (Fig. 2) in eine X-förmig geöffnete Sitzstellung (Fig. 1) aufklappbar sind. Dabei lagern der Teilrahmen 6 unmittelbar um die Querachse B verschwenkbar und der Teilrahmen 7 mittelbar über Verbindungslaschen 10 um eine Querachse C verschwenkbar am Tragrahmen 4, wodurch eine einwandfreie Klappbewegung im Sinne eines Aufklappens oder eines Zusammenklappens (Pfeile P in Fig. 1) gewährleistet ist.

Der Tragsessel 5 weist als Sitzfläche eine flexible Sitzbespannung 11 auf und der bodenseits vom Tragrahmen 4 abstehende Teilrahmen 7 trägt am Ende seiner Seitenholme 9 Laufräder 12.

Der Tragrahmen 4 bildet unterhalb des Packbehälters 3 einen Stützfuß 13 zur besseren Aufnahme des Packbehälters 3 und zur sicheren Abstützung des Stützgestells 2 in Transportstellung, und an Querstreben 14, 15 des Tragrahmens sind nur strichpunktiert angedeutete Tragriemen 16 zum Aufnehmen der Rückentrage 1 auf den Rücken eines Trägers befestigt.

Der Tragrahmen 4 ist mit einem oberen, höhenverstellbar in den Seitenholmen 17 geführten Rahmenteil 18 ausgestattet, der eine Rückenlehne 19 für den Klappsessel 5 aufweist und mit seinem oberen Querholm 20 einen Handgriff bildet. Dieser obere Rahmenteil 18 wird in Sitzstellung des Stützgestells entsprechend der gewünschten Höhe der Rückenlehne 19 nach oben verstellt (Fig. 1) und in Tragstellung des Stützgestells in den unteren Teil des Tragrahmens eingeschoben (Fig. 2), um möglichst geringe Packmaße zu erreichen. Selbstverständlich kann der obere Rahmenteil 18 aber auch in Tragstellung in ausgezogener oberer Position als Handhabe zum Verfahren des Stützgestells 2 auf seinen Laufrädern 12 eingesetzt werden.

Wie aus den Fig. 4, 5 und 6 hervorgeht, kann dem Tragrahmen 4 eine Tragplatte 21 zugeordnet sein, die zur Aufnahme des nicht weiter dargestellten Packbehälters dient, so daß der über geeignete Halterungen 22 an der Vorderseite der Tragplatte 21 vormontierte Packbehälter zusammen mit der Tragplatte 21 schnell und mühelos montiert bzw. demontiert werden kann. Dazu ist die Tragplatte 21 über eine Schnellverbindung 23 an den Seitenholmen 17 des Tragrahmens 4 ansetzbar, beispielsweise bildet die Tragplatte 21 Seitenschenkel 24 mit schalenförmig aufgebogenen Längsrändem 25 zum Aufklipsen auf den Seitenholmen, wodurch die Rückentrage 1 jederzeit mit einem Griff vom Packbehälter befreit und nur als Sessel, beispielsweise Campingsessel verwendet werden kann. Bei Bedarf läßt sich dann der Packbehälter mit der Tragplatte 21 sofort wieder aufklipsen und die Rückentrage 1 steht sowohl als Sitz als auch als Stützgestell für einen Packbehälter zur Verfügung. Sind an der Rückseite der Tragplatte 21 Anlenkstellen 26 zur Anlenkung von Traggurten vorgesehen, lassen sich die Traggurte hinsichtlich des Tragekomforts optimieren, wozu die Tragplatte 21 auch mit einer Polsterauflage 27 bestückt sein kann.

## Patentansprüche

1. Rückentrage (1) aus einem Stützgestell (2) und einem Packbehälter (3), welches Stützgestell (2) einen Klappsessel (5) mit zwei in ihrer Grundform rechteckigen, im Bereich der Seitenholme (8, 9) verschwenkbar miteinander verbundenen Teilrahmen (6, 7) bildet, die aus einer flach zusammengeschwenkten Tragstellung in eine X-förmig geöffnete Sitzstellung aufklappbar sind, **dadurch gekennzeichnet, daß** das Stützgestell (2) einen stehenden Tragrahmen (4) umfalst, an dem einerseits die Teilrahmen (6, 7) des Tragsessels (5) angelenkt sind **dadurch gekennzeichnet daß** an dem Tragrahmen (4) anderseits der Packbehälter (3) lösbar befestigt ist, und daß der Tragrahmen (4) einen höhenverstellbar geführten oberen Rahmenteil (18) aufweist, der mit einer Rückenlehne (19) für den Klappsessel (5) ausgestattet ist und mit seinem Querholm (20) einen Handgriff ergibt.

2. Rückentrage nach Anspruch 1, **dadurch gekennzeichnet, daß** der eine Teilrahmen (6) unmittelbar und der andere Teilrahmen (7) über Verbindungslaschen (10) am Tragrahmen (4) um Querachsen (B, C) verschwenkbar gelagert sind.

3. Rückentrage nach Anspruch 1 oder 2, **dadurch gekennzeichnet, daß** der Tragrahmen (4) unterhalb des Packbehälters (3) einen vorkragenden, vorzugsweise einklappbaren Stützfuß (13) aufweist.

4. Rückentrage nach einem der Ansprüche 1 bis 3, **dadurch gekennzeichnet, daß** der in Sitzstellung bodenseits vom Tragrahmen (4) abstehende Teilrahmen (7) des Klappsessels (5) am unteren Ende der Seitenholme (9) Laufräder (12) trägt.

5. Rückentrage nach einem der Ansprüche 1 bis 4, **dadurch gekennzeichnet, daß** der eine Teilrahmen (6) unmittelbar und der andere Teilrahmen (7) über Verbindungslaschen (10) am Tragrahmen (4) um Querachsen (B, C) verschwenkbar gelagert sind.

6. Rückentrage nach einem der Ansprüche 1 bis 5, **dadurch gekennzeichnet, daß** der Tragrahmen (4) unterhalb des Packbehälters (3) einen vorkragenden, vorzugsweise einklappbaren Stützfuß (13) aufweist.

7. Rückentrage nach einem der Ansprüche 1 bis 6, **dadurch gekennzeichnet, daß** der in Sitzstellung bodenseits vom Tragrahmen (4) abstehende Teilrahmen (7) des Klappsessels (5) am unteren Ende der Seitenholme (9) Laufräder (12) trägt.

## Claims

1. Backpack (1) consisting of a support framework (2) and a pack container (3), which support framework (2) forms a folding chair (5) having two partial frames (6, 7) which have a rectangular basic shape, are connected together in the region of the lateral spars (8, 9) in a pivotable manner and can be folded from a flat, pivoted together carrying position into an X-shaped open sitting position, **characterised in that** the support framework (2) contains a fixed support frame (4) on which on the one hand the partial frames (6, 7) of the portable chair (5) are articulated, **characterised in that** on the other hand the pack container (3) is releasably attached on the support frame (4), and **in that** the support frame (4) comprises an upper frame part (18) which is guided in a height-adjustable manner, is fitted with a seat back (19) for the folding chair (5) and produces a handle by way of its transverse spar (20).

2. Backpack as claimed in Claim 1, **characterised in that** one partial frame (6) is directly mounted on the support frame (4) so as to be pivotable about transverse axes (B, C) and the other partial frame (7) is mounted on the support frame (4) via connecting straps (10) so as to be pivotable about transverse axes (B, C).

3. Backpack as claimed in Claim 1 or 2, **characterised in that** the support frame (4) comprises a protruding support foot (13) beneath the pack container (3), which support foot can preferably be folded-in.

4. Backpack as claimed in any one of Claims 1 to 3, **characterised in that** the partial frame (7) of the folding chair (5) which is distant from the support frame (4) on the ground side in the sitting condition has running wheels (12) on the lower end of the lateral spars (9).

5. Backpack as claimed in any one of Claims 1 to 4, **characterised in that** one partial frame (6) is directly mounted on the support frame (4) so as to be pivotable about transverse axes (B, C) and the other partial frame (7) is mounted on the support frame (4) via connecting straps (10) so as be pivotable about transverse axes (B, C).

6. Backpack as claimed in any one of Claims 1 to 5, **characterised in that** the support frame (4) comprises a protruding support foot (13) beneath the pack container (3), which support foot can preferably be folded-in.

7. Backpack as claimed in any one of Claims 1 to 6, **characterised in that** the partial frame (7) of the folding chair (5) which is distant from the support frame (4) on the ground side in the sitting condition has running whells (12) on the lower end of the lateral spars (9).

## Revendications

1. Porte-paquets à dos (1) formé d'un bâti d'appui (2) et d'un récipient à paquets (3), ledit bâti d'appui (2) formant un siège rabattable (5), avec deux cadres partiels (6,7) à forme de base rectangulaire et reliés ensemble à pivotement dans la zone des montants latéraux (8,9), les cadres partiels étant susceptibles d'être ouverts par rabattement, d'une position d'emport, repliée à plat par pivotement, en une position d'assise, ouverte en forme de X, **caractérisé en ce que** le bâti d'appui (2) comprend un cadre support (4) montant, auquel sont articulés, d'une part, les cadres partiels (6,7) du siège rabattable (5), **caractérisé en ce qu'**au cadre support (4) est fixé de façon désolidarisable, d'autre part, le récipient à paquet (3), et **en ce que** le cadre support (4) présente une partie de cadre (18) supérieure, guidée de façon réglable en hauteur, muni d'un dossier (19) pour le siège rabattable (5) et fournissant une poignée par son montant transversal (20).

2. Porte-paquets à dos selon la revendication 1, **caractérisé en ce qu'**un premier cadre partiel (6) est monté à pivotement, directement, et l'autre cadre partiel (7) est monté à pivotement, par l'intermédiaire de pattes de liaison (10), autour d'axes transversaux (B,C), sur le cadre support (4).

3. Porte-paquets à dos selon la revendication 1 ou 2, **caractérisé en ce que** le cadre support (4) présente, au-dessous du récipient à paquets (3), un pied d'appui (13) en porte-à-faux, de préférence rétractable par rabattement.

4. Porte-paquets à dos selon l'une des revendications 1 à 3, **caractérisé en ce que** le cadre partiel (7), en saillie côté fond du cadre support (4) lorsqu'on est en position d'assise, du siège rabattable (5) porte des roues de déplacement (12) à l'extrémité inférieure des montants latéraux.

5. Porte-paquets à dos selon l'une des revendications 1 à 4, **caractérisé en ce qu'** un premier cadre partiel (6) est monté à pivotement, directement, et l'autre cadre partiel (7) est monté à pivotement, par l'intermédiaire de pattes de liaison (10), autour d'axes transversaux (B, C), sur le cadre support (4).

6. Porte-paquets à dos selon l'une des revendications 1 à 5, **caractérisé en ce que** le cadre support (4) présente , au-dessous du récipient à paquets (3), un pied d'appui (13) en porte-à-faux, de préférence rétractable par rabattement.

7. Porte-paquets à dos selon l'une des revendications 1 à 6, **caractérisé en ce que** le cadre partiel (7), en saillie côté fond du cadre support (4) lorsqu'on est en position d'assise, du siège rabattable (5) porte des roues de déplacement (12) à l'extrémité inférieure des montants latéraux (9).
